# FASCICULE DE BREVET EUROPEEN

(11) **EP 1 236 184 B1**
(45) Date de publication et mention de la délivrance du brevet: **21.07.2004**
(21) Numéro de dépôt: 00985396.1
(22) Date de dépôt: 04.12.2000
(51) Int. Cl.: G07F 7/06

(54) **DISPOSITIF CONSIGNEUR POUR CHARIOTS, D'ENCOMBREMENT REDUIT**
KOMPAKTE PFANDVORRICHTUNG FÜR EINKAUFSWAGEN
MORE COMPACT DEPOSIT DEVICE FOR CARTS

(30) Priorité: 10.12.1999 FR 9915614
(43) Date de publication de la demande: 04.09.2002
(73) Titulaire: GROUPE SMS, 78190 Trappes (FR)
(72) Inventeur: STURTZER, Christian, F-78330 Fonteny le Fleury (FR); MOUFFLET, Claude, F-75116 Paris (FR)
(74) Mandataire: Plaçais, Jean-Yves
(86) Numéro de dépôt international: PCT/FR2000/003375
(87) Numéro de publication internationale: WO 2001/043085

(56) Documents cités:
- WO-A-99/52086
- DE-A- 19 603 315
- FR-A- 2 689 995
- FR-A- 2 730 839
- FR-A- 2 772 496
- GB-A- 2 307 086

## Description

L'invention concerne un consigneur pour les chariots mis à disposition des usagers dans les supermarchés, aéroports, gares ou autres lieux où des charges importantes sont à transporter.

Un tel consigneur fonctionne en emprisonnant alternativement une pièce de monnaie ou un organe d'accouplement, dit "clé". Cette clé est de forme spécifique et fixée, en principe par une chaîne, à un point fixe d'attachement ou encore à un autre chariot, de préférence au consigneur de cet autre chariot. Il s'ensuit ainsi des files de chariots généralement encastrés les uns dans les autres. Le consigneur comporte intérieurement un passage de clé qui, de façon habituelle, est sensiblement horizontal, facilitant ainsi l'introduction de la clé du consigneur d'un chariot dans le passage de clé du consigneur d'un chariot consécutif, encastré.

Dans des consigneurs de ce type, connus, l'introduction d'une pièce de monnaie s'effectue par un passage de pièce, sensiblement juxtaposé au passage de clé, comme indiqué dans FR-A-2 772 496, et présentent ainsi un encombrement qu'il est souhaité actuellement de réduire.

D'autres consigneurs connus de FR-A-2 730 839 présentent également un encombrement qu'il est souhaité de réduire.

La présente invention a pour objet d'améliorer des consigneurs connus, notamment leur encombrement.

Les dispositifs consigneurs dont il s'agit comprennent un boîtier, muni de moyens de fixation à une partie d'un chariot, en particulier sa barre-poignée, ainsi que d'un lien souple tel qu'une chaîne, d'où dépend un organe d'accouplement de forme spécifique, dit clé.

Dans un consigneur connu, le boîtier comporte intérieurement :
- un couloir de clé et un couloir de pièce ou jeton, en regard de fentes d'entrée correspondantes pour la clé et la pièce,
- un tiroir comportant une butée de pièce et capable de se déplacer dans le couloir de pièce sous l'action de l'introduction d'une pièce dans la fente correspondante, et
- un ensemble mobile, comportant :
   a) au moins un premier loquet pour bloquer le tiroir dans une position de verrouillage de la pièce et de libération de la clé, et
   b) au moins un second loquet pour interdire l'extraction de la clé tout en libérant le tiroir vers une position de verrouillage de clé et de libération de la pièce.

Selon l'invention, le plan d'introduction de la pièce est sensiblement perpendiculaire au plan d'introduction de la clé à considérer comme sensiblement dans un plan horizontal de manière à reduire l'encombrement du dispositif consigneur, et l'ensemble mobile comporte un équipage coudé, basculant sensiblement sur son coude, et portant, de part et d'autre du coude, le premier loquet et le second loquet précités, ainsi qu'une butée de clé, du côté du second loquet, délimitant le couloir de clé, de sorte que l'introduction d'une clé, en repoussant la butée de clé, fait basculer l'équipage en libérant le tiroir vers une position haute, tandis que l'introduction d'une pièce, en repoussant le tiroir vers une position basse, fait basculer l'équipage dans l'autre sens, en libérant la clé et en bloquant le tiroir dans sa position basse.

Selon une première caractéristique avantageuse de l'invention, l'ensemble mobile comporte en outre au moins un troisième loquet apte à coopérer avec le tiroir :
- pour bloquer une pièce introduite dans le couloir de pièce lorsque le tiroir est dans sa position basse, et
- pour libérer cette pièce lorsque le tiroir est dans sa position haute.

Selon une seconde caractéristique avantageuse de l'invention, la clé du consigneur comporte une pluralité de rainures dans sa partie de préhension.

Le consigneur selon l'invention doit en outre s'adapter à certaines évolutions, notamment pour admettre plusieurs type de pièces nettement différents les uns des autres. En Europe, il est en effet à prévoir que des pièces libellées dans la monnaie dite Euro vont coexister assez longtemps avec des pièces en monnaie nationale, et qu'il y aura alors obligation d'accepter l'une ou l'autre.

A cet effet, le consigneur selon l'invention est avantageusement agencé pour admettre une pluralité de types de pièce, et son tiroir comporte une pluralité de paires de butées de pièce, les butées d'une même paire étant espacées d'une distance choisie, fonction d'un type de pièce correspondant.

Selon une autre caractéristique optionnelle avantageuse, la fente d'entrée de pièces est conformée dans une concavité du boîtier, laquelle est munie d'une lèvre de renfort.

Le consigneur de l'invention peut être destiné à être fixé sur un chariot muni d'un dossier repliable, dit "siège-bébé". Un tel dossier est agencé pour se rabattre vers une barre-poignée sur laquelle est fixé le consigneur. Dans les consigneurs connus, il advient, avec les jeux d'usure, que le dossier vienne choquer une partie du boîtier en regard de la barre-poignée.

Avantageusement, une partie du boîtier du consigneur selon l'invention, en regard de la barre-poignée, est sensiblement échancrée pour permettre un libre mouvement de rabattement du dossier, sans buter contre le consigneur.

D'autres caractéristiques et avantages de l'invention apparaîtront à l'examen de la description détaillée ci-après, et des dessins annexés sur lesquels :
- la figure 1A est une première vue éclatée, partielle, d'un consigneur selon l'invention, sans son boîtier ;
- la figure 1B est une seconde vue éclatée, partielle, d'un consigneur selon l'invention, sans son boîtier ;
- la figure 2A représente, selon une vue arrière, les éléments des figures 1A et 1B, assemblés, le tiroir du consigneur étant dans sa position haute,
- la figure 2B représente, selon une vue de côté, les éléments des figures 1A et 1B, assemblés, le tiroir du consigneur étant dans sa position haute,
- la figure 2C représente, selon une première vue en perspective, les éléments des figures 1A et 1B, assemblés, le tiroir du consigneur étant dans sa position haute,
- la figure 2D représente, selon une seconde vue en perspective, les éléments des figures 1A et 1B, assemblés, le tiroir du consigneur étant dans sa position haute,
- la figure 3A représente, selon une vue arrière, les éléments des figures 1A et 1B, assemblés, le tiroir du consigneur étant dans sa position basse,
- la figure 3B représente, selon une vue de côté, les éléments des figures 1A et 1B, assemblés, le tiroir du consigneur étant dans sa position basse,
- la figure 3C représente, selon une première vue en perspective, les éléments des figures 1A et 1B, assemblés, le tiroir du consigneur étant dans sa position basse,
- la figure 3D représente, selon une seconde vue en perspective, les éléments des figures 1A et 1B, assemblés, le tiroir du consigneur étant dans sa position basse,
- la figure 4A est une vue détaillée de la clé 5 du dispositif consigneur selon l'invention,
- la figure 4B est une vue détaillée de la clé 5 du dispositif consigneur selon l'invention, selon une variante ;
- la figure 5 est une vue simplifiée, en coupe longitudinale, d'un dispositif consigneur selon l'invention ;
- la figure 6A représente l'équipage coudé du dispositif consigneur qui est représenté sur les figures précédentes, réalisé dans une matière métallique ;
- la figure 6B représente un équipage coudé, réalisé, selon une variante, dans une matière plastique ;
- la figure 7A représente un loquet de pièce (ou troisième loquet) du dispositif consigneur qui est représenté sur les figures précédentes, réalisé dans une matière métallique ; et
- la figure 7B représente un loquet de pièce, réalisé, selon une variante, dans une matière plastique.

Les dessins contiennent, pour l'essentiel, des éléments de caractère certain. Ils pourront donc non seulement servir à mieux faire comprendre la description, mais aussi contribuer à la définition de l'invention, le cas échéant.

On se réfère tout d'abord aux figures 1A et 1B pour décrire les différents éléments qui interviennent dans le mécanisme du consigneur selon l'invention.

Tout d'abord, le consigneur comprend un organe d'accouplement (ou clé 5), muni d'une tête élargie 51, aplatie et précédée d'alvéoles ouverts 52 et 53. Par ailleurs, dans le boîtier du consigneur, formé d'une coquille inférieure C1 et d'une coquille supérieure C2 (figure 5), il est prévu un tiroir coulissant 3 comprenant des butées de pièces BP11 et BP12. Une pièce P1 ou P2 peut être introduite parallèlement au tiroir. Ce tiroir coulissant 3 repose sur des lames ressort 23 et 24, de formes générales incurvées pour exercer sur le tiroir 3 une poussée vers le haut.

Le consigneur comprend en outre une première pièce monobloc 1 comprenant :
- un loquet de clé 12, de forme générale en crochet, et propre à coopérer avec l'alvéole 52 de la clé 5, en vue de bloquer la clé dans le boîtier du consigneur ;
- une butée de clé 10, contre laquelle la tête élargie 51 de la clé 5 vient en butée, lorsque la tête de clé 5 est introduite dans le boîtier ;
- un loquet de tiroir 14 qui, comme on le verra plus loin, est destiné à bloquer le tiroir dans une position basse ; et
- une ouverture 18 pour introduire un axe 2, réalisé sous la forme générale d'une tige cylindrique.

Une seconde pièce monobloc, homologue et sensiblement symétrique de la pièce 1 comprend, de la même manière, un loquet de clé 13, une butée de clé 11, un loquet de tiroir 15 et une ouverture 17 pour l'introduction de la tige 2.

Des ressorts en épingle 21 et 22 sont enroulés autour des extrémités de la tige 2. Comme on le verra plus loin, l'une des extrémités de l'épingle 21 (ou 22) est en contact de la pièce monobloc 1, tandis que l'autre extrémité de l'épingle est en contact avec une paroi de la coquille inférieure C1.

Le dispositif consigneur comprend en outre des loquets de pièces 41 et 42 réalisés sous la forme de crochets, propres à se rabattre sur le dessus des pièces P1 et P2, lorsque celles-ci sont introduites, en vue de leur emprisonnement.

En se référant en particulier à la figure 1B, le tiroir coulissant 3 comprend, sur son autre face, deux autres butées de pièces, pour une pièce P2 en particulier. Ainsi, un tel consigneur, polyvalent, est capable d'admettre deux types de pièces distincts.

En pratique, les différentes butées de pièces que comporte le tiroir 3 sont agencées par paires, selon un type de pièces de monnaie prédéterminé. Les butées de pièces d'une même paire sont espacées d'une distance choisie en fonction du type de pièces admis. Par ailleurs, la largeur des fentes de pièces du consigneur, ainsi que leur épaisseur, est choisie en correspondance avec les différents types de pièces.

Sur les figures 1A et 1B, on remarque en particulier que la l'ensemble monobloc 1 est coudé en 16, ce qui lui permet, comme on le verra plus loin, de pivoter autour d'un axe sensiblement parallèle à la tige cylindrique 2, en prenant appui sur le coude 16.

En se référant à la figure 5, le boîtier formé des coquilles inférieure C1 et supérieure C2 comprend une fente 7, dans laquelle peut être introduite la tête d'une clé 5. La tête s'achemine ainsi dans un passage de clé aménagé dans le boîtier, jusqu'aux butées de clé 10 et 11. Bien entendu, la clé 5 est en réalité la clé d'un autre consigneur monté sur un autre chariot et comportant au moins un passage de clé et des loquets de clé 12 et 13 identiques à ceux du consigneur représenté sur les figures.

La clé propre du consigneur représenté est destinée à être fixée par l'intermédiaire d'une chaîne CH (figure 5) au boîtier du consigneur. En pratique, une vis V1 emprisonne le dernier maillon de la chaîne CH dans la coquille inférieure C1. Le dernier maillon de l'autre bout de la chaîne est fixé à la partie de préhension (ou garde 54) de la clé, dans l'ouverture 56 qu'elle comporte.

On se réfère maintenant aux figures 2A, 2B, 2C et 2D pour décrire les éléments du consigneur représentés sur les figures 1A et 1B, dans une position stable selon laquelle :
- une tête de clé 5 est emprisonnée dans le consigneur par les loquets 12 et 13 (figure 2C) et
- le tiroir de pièces 3, libéré, est dans une position haute.

En se référant à la figure 2C, la partie élargie 51 de la tête de clé est en appui sur les butées de clé 10 et 11. Les pièces monobloc portant ces butées de clé sont alors basculées et présentent ainsi les loquets de clé 12 et 13 aux alvéoles 52 et 53 de la clé. Lorsque la tête de clé est introduite dans le couloir de clé, sa tête élargie vient en butée contre les pièces monobloc en les faisant basculer, de sorte que les loquets de clé 12 et 13 font saillie du couloir de clé et viennent se loger dans les alvéoles 52 et 53 de la clé, en emprisonnant cette dernière.

Le tiroir de pièces 3, dans sa position haute, est désengagé des loquets de tiroir 14 et 15 (figure 2D). Les loquets de pièces 41 et 42 sont éloignés l'un de l'autre, de sorte qu'une pièce P1 (P2) peut être introduite ou retirée librement du consigneur.

En se référant maintenant à la figure 2B, les épingles 21 et 22 comprennent une première extrémité solidaire des pièces monobloc 1, en particulier sur une partie comportant les loquets de tiroir 15 (ou 14). L'autre extrémité des ressorts en épingle 21 (et 22) repose sur une paroi PR1 sensiblement horizontale et aménagée dans la coquille inférieure C1 du boîtier. Par ailleurs, les lames ressorts 23 et 24 supportent la tige cylindrique 2 et reposent sur une seconde paroi PR2 aménagée dans la coquille C1. En particulier, il est prévu une dénivelée entre les parois PR1 et PR2, la paroi PR2 surplombant la paroi PR1.

En se référant à la figure 1A, le tiroir 3, en passant de sa position haute à sa position basse, vient en appui contre les lames ressorts 23 et 24, incurvées avec une convexité tournée vers le tiroir 3. Les lames ressorts 23 et 24, comprimées, s'affaissent sensiblement et la tige cylindrique 2 se déplace en translation vers le bas, ainsi que tout l'équipage mobile portant les loquets de clé et les loquets de tiroir.

On se réfère maintenant à la figure 2A pour décrire une interaction entre le tiroir de pièces 3 et les loquets de pièces 41 et 42. Les loquets de pièces 41 et 42 sont articulés autour d'axes 45 et 46 portés par des parois de support prévues sur la coquille inférieure C1 du boîtier. Les loquets de pièces comprennent des plans 43 et 44 inclinés vers le tiroir de pièces 3. Le tiroir comporte, de façon homologue, des surfaces inclinées 31 et 32. Ainsi, lorsque le tiroir de pièces 3 passe de sa position haute à sa position basse, les surfaces 31 et 32 s'appuient contre les plans inclinés 43 et 44, tandis que les loquets de pièces 41 et 42 sont maintenus à la même hauteur par leur axe 45 et 46, et ne suivent donc pas le mouvement général de translation vers le bas.

Lorsqu'une pièce de monnaie est introduite dans une fente de pièces, aménagée dans la coquille supérieure C2 du boîtier, elle (P1 ou P2) s'achemine dans un couloir de pièces sensiblement parallèle au tiroir 3, jusqu'à une paire de butées de pièces. Cette pièce, en poussant contre les butées que porte le tiroir 3, déplace le tiroir coulissant 3 vers le bas et les loquets de pièces 41 et 42 basculant ainsi vers le tiroir en bloquant la pièce de monnaie introduite dans le consigneur.

On se réfère maintenant aux figures 3A, 3B, 3C et 3D pour décrire les différents éléments du consigneur, lorsque le tiroir 3 est dans sa position basse.

Les lames ressorts 23 et 24 sont comprimées par le tiroir 3 dans sa position basse et la tige 2, ainsi que les ensembles monobloc 1 occupent une position basse. En particulier, les ressorts en épingle 21 et 22, enroulés autour de la tige 2 et munis de l'une de leur extrémité reposant sur la paroi PR1, font basculer les pièces monobloc dans le sens des aiguilles d'une montre, telles que représentées sur la figure 3B. Les loquets 12 et 13 sont donc tournés vers le bas et libèrent les alvéoles 52 et 53 de la tête de clé (figure 3C).

En revanche, les loquets de tiroir 14 et 15 basculent vers le haut et viennent emprisonner le tiroir 3 dans sa position basse (figure 3C).

Ainsi, lorsque le tiroir 3 est dans sa position haute, l'introduction d'une pièce P1 (ou P2) dans le consigneur crée une poussée de la pièce contre les butées de pièces du tiroir 3, lequel subit un mouvement de translation vers le bas. La compression des lames ressorts 23 et 24 permet à la tige cylindrique 2 de se déplacer vers le bas par gravité, avec les pièces monobloc 1. Les ressorts en épingle 21 et 22 font basculer ces pièces monobloc, de sorte que les loquets de clé 12 et 13 se désengagent des alvéoles 52 et 53 de la tête de clé en pivotant vers le bas, tandis que les loquets de tiroirs 14 et 15 pivotent vers le haut en venant emprisonner le tiroir dans sa position basse. Par ailleurs, lorsque le tiroir passe de sa position haute à sa position basse les surfaces 31 et 32 viennent en appui contre les plans inclinés 43 et 44, de sorte que les loquets de pièces 41 et 42 basculent vers la pièce introduite, pour son emprisonnement.

En revanche, lorsque la tête de clé est introduite dans le boîtier du consigneur et vient en butée contre les parties 10 et 11 des pièces monobloc 1 (figure 2C), la poussée de la clé contre les butées comprime les ressorts en épingle 21 et 22, de sorte que les loquets de tiroir 14 et 15 se désengagent du tiroir en pivotant vers le bas et libèrent ainsi le tiroir 3. Lorsque le tiroir 3 remonte vers sa position haute, les lames ressorts 23 et 24 ne sont plus sous contrainte et permettent ainsi à la tige cylindrique 2 de se déplacer vers le haut. Les pièces monobloc 1 remontent aussi vers le haut, tandis que les parties des pièces monobloc comportant les loquets de tiroirs 14 et 15 sont retenues par les ressorts en épingle 21 et 22. Les loquets de clé 12 et 13 remontent alors dans le passage de clé et emprisonnent la tête de clé par ses alvéoles 52 et 53.

Le tiroir 3, libéré, remonte sous l'action des lames ressorts 23 et 24 et les loquets de pièces 41 et 42, sous l'effet de la poussée vers le haut d'une pièce de monnaie précédemment introduite, s'écartent en libérant cette pièce.

Ainsi, l'agencement des différents éléments du consigneur confère à ce dernier un caractère bistable avec :
- un premier état stable dans lequel une pièce est emprisonnée et une clé est libérée, et
- un second état stable dans lequel une clé est emprisonnée et une pièce est libérée.

On se réfère maintenant aux figures 4A et 4B pour décrire des modes de réalisation particulièrement avantageux de la clé du consigneur selon l'invention.

La garde de la clé 54 est avantageusement rainurée sur sa surface, ce qui permet notamment :
- d'une part, d'améliorer la préhension de la garde 54 de la clé, et
- d'autre part, d'augmenter la surface d'échange calorifique pour le refroidissement de la garde de la clé, pendant une étape de démoulage que comporte un procédé de fabrication d'une telle clé.

Ces rainures 55 peuvent être sensiblement dans le prolongement de la tête de la clé 5 (figure 4A) ou encore perpendiculaires à cette direction (figure 4B).

En se référant à la figure 5, il est prévu avantageusement une rainure de renfort 61 sur un capot aménagé sur la coquille supérieure C2, pour l'introduction des pièces, ce capot étant muni de deux fentes 62 et 63 pour les deux types de pièces P1 et P2.

Une telle rainure de renfort permet de rigidifier ce capot, de sorte que ce dernier soit apte à subir des contraintes mécaniques particulières, liées à l'introduction de pièces dans le consigneur ou autres.

Le consigneur selon l'invention est destiné à être fixé sur la barre-poignée BPO d'un chariot (non représenté). A cet effet, au moins une vis auto-taraudante V2 (préférentiellement deux vis) est propre à s'introduire dans la barre-poignée BPO précitée. Il est prévu dans la coquille inférieure C1 du boîtier du consigneur selon l'invention un passage pour cette vis auto-taraudante V2, en vue de la fixation du consigneur à la barre-poignée.

Le chariot est du type comprenant un dossier rabattable dit "siège-bébé" SB. Un tel dossier pivote vers le consigneur, en particulier vers sa coquille inférieure C1, par exemple lorsque il est souhaité d'emboîter le chariot dans un chariot consécutif d'une file.

Les consigneurs de la technique antérieure, connus, comportent une coquille inférieure C'1 (représentée en traits pointillés) proéminente et il advient que le dossier SB vienne buter contre cette coquille inférieure C'1.

Le consigneur comporte une coquille inférieure C1 sensiblement échancrée pour éviter que le dossier SB vienne choquer le consigneur.

Selon l'un des avantages que procure l'introduction des pièces dans un plan sensiblement perpendiculaire au plan d'introduction de la clé 5 dans le consigneur, l'encombrement du consigneur est réduit, ce qui permet de réduire l'épaisseur de la coquille inférieure C1 et, de là, limiter les risques de choc entre le dossier rabattable et le consigneur.

Dans les exemples représentés sur les figures 1A à 3D, les différentes pièces du consigneur sont réalisées dans une matière métallique. Ainsi, le tiroir 3 est préférentiellement réalisé dans un alliage de type "zamac". En particulier, en se référant à la figure 6A, l'équipage 1, comprenant les loquets de clé et de tiroir, est réalisé donc d'une pièce monobloc, en matière métallique. Les loquets de pièces 41 (figure 7A) sont aussi réalisés en métal.

Dans la variante intéressante représentée sur la figure 6B, l'équipage 1 est réalisé d'une pièce monobloc, en matière plastique. Avantageusement, il est prévu, au moins au niveau du loquet de clé 12 et plus particulièrement à la jonction entre ce loquet 12 et la butée de clé 10, au moins une nervure de renfort 120. Par ailleurs, une partie au moins de la tige cylindrique 2 est surmoulée à proximité du coude 16 de l'équipage. L'épaisseur du loquet de tiroir 14 est augmentée par rapport à la version de l'équipage en métal (figure 6A) pour supporter l'effort du tiroir reposant 3 sur les lames ressorts 23 et 24, montées en compression. Dans cette variante, le loquet de pièce 41 peut être aussi réalisé dans une matière plastique et, de préférence, comprend au moins une nervure de renfort 410.

Bien entendu, la présente invention ne se limite pas à la forme de réalisation décrite ci-avant à titre d'exemple ; elle s'étend à d'autres variantes.

Il peut être prévu en outre une nervure de renfort à proximité de la fente de clé 7, en vue de rigidifier cette partie du consigneur qui est souvent soumise à des contraintes mécaniques (introduction de clé, butée contre la barre-poignée d'un chariot précédent dans une file, etc).

La tête de la clé 51 est, bien entendu, susceptible de variantes. Cependant, son caractère polyvalent (conféré par la forme de ses alvéoles pour fonctionner avec une pluralité de types de consigneurs) est particulièrement avantageux.

Bien que particulièrement avantageux aussi, l'agencement des différents éléments du consigneur est décrit ci-avant à titre d'exemple. Il peut être prévu une pluralité de variantes selon les applications souhaitées, en particulier pour ce qui concerne les moyens ressorts décrits (ici réalisés sous la forme de lames ressorts 23 et 24 pour supporter l'équipage mobile ou sous la forme de ressorts en épingle 21 et 22 permettant de faire basculer cet équipage mobile).

Le caractère polyvalent du consigneur, pour l'admission de plusieurs types de pièces P1 et P2, particulièrement avanta geux, peut néanmoins être supprimé dans une variante simplifiée. Un consigneur selon une telle variante n'accepterait qu'un seul type de pièces, tandis que son tiroir de pièces ne comporterait qu'une paire de butée.

## Revendications

1. Dispositif consigneur pour chariot, du type comprenant un boîtier (C1,C2), muni de moyens de fixation (V2) à une partie d'un chariot, en particulier sa barre-poignée (BPO), ainsi que d'un lien souple tel qu'une chaîne (CH), d'où dépend un organe d'accouplement de forme spécifique, dit clé (5),
ledit boîtier comportant intérieurement :
- un couloir de clé (5) et un couloir de pièce ou jeton (P1,P2), en regard de fentes d'entrée correspondantes pour une clé (7) et une pièce (62,63),
- un tiroir (3) comportant au moins une butée de pièce (BP11,BP21) et capable de se déplacer dans le couloir de pièce sous l'action de l'introduction d'une pièce dans la fente correspondante, et
- un ensemble mobile, comportant :
a) au moins un premier loquet (14,15) pour bloquer le tiroir (3) dans une position de verrouillage de la pièce et de libération de la clé, et
b) au moins un second loquet (12,13) pour interdire l'extraction de la clé tout en libérant le tiroir vers une position de verrouillage de clé et de libération de la pièce,
**caractérisé en ce que** le plan d'introduction de la pièce est sensiblement perpendiculaire au plan d'introduction de la clé à considérer comme sensiblement horizontal de manière à réduire l'encombrement du dispositif consigneur,
**en ce que** l'ensemble mobile comporte un équipage coudé (1), basculant sensiblement sur son coude (16), et portant, de part et d'autre du coude, le premier loquet (14,15) et le second loquet (12,13),
et **en ce que** l'équipage comporte en outre, du côté du second loquet, au moins une butée de clé (10,11) délimitant le couloir de clé,
de sorte que l'introduction d'une clé, en repoussant la butée de clé, fait basculer l'équipage en libérant le tiroir vers une position haute, tandis que l'introduction d'une pièce, en repoussant le tiroir vers une position basse, fait basculer l'équipage dans l'autre sens, en libérant la clé et en bloquant le tiroir dans sa position basse.

2. Dispositif consigneur selon la revendication 1, **caractérisé en ce qu'**il comporte des premiers moyens ressorts (23,24) sur lesquels s'appuie le tiroir (3) et montés en compression dans le boîtier (C1) lorsque le tiroir est dans sa position basse.

3. Dispositif consigneur selon la revendication 2, **caractérisé en ce que** le coude (16,2) de l'équipage est agencé pour s'appuyer sur les premiers moyens ressorts (23,24), et **en ce que** le dispositif comprend des moyens (21,22) pour retenir une partie de l'équipage, du côté du premier loquet (14,15), de sorte que, lorsque le tiroir (3) est déplacé vers sa position basse, les premiers moyens ressorts (23,24) sont comprimés et l'équipage bascule en libérant la clé.

4. Dispositif consigneur selon la revendication 3, **caractérisé en ce qu'**il comporte des seconds moyens ressorts (21,22) pour retenir l'équipage, comprenant une extrémité solidaire du boîtier et une autre extrémité solidaire de ladite partie de l'équipage, côté premier loquet.

5. Dispositif consigneur selon l'une des revendications précédentes, **caractérisé en ce que** l'ensemble mobile comporte en outre au moins un troisième loquet (41,42) apte à coopérer avec le tiroir (3) :
- pour bloquer une pièce (P1,P2) introduite dans le couloir de pièce lorsque le tiroir (3) est dans sa position basse, et
- pour libérer cette pièce lorsque le tiroir (3) est dans sa position haute.

6. Dispositif consigneur selon la revendication 5, **caractérisé en ce que** le troisième loquet est réalisé sous la forme générale d'un crochet (41,42), tourné vers le tiroir (3) et disposé contre une paroi latérale du tiroir (31,32), et **en ce que** ladite paroi latérale comprend une échancrure tandis que le crochet comporte, en regard de la paroi, un plan incliné (43,44) vers le tiroir et propre à coopérer avec l'échancrure (31,32), de sorte que :
- lorsque le tiroir (3) se déplace par rapport au crochet (41,42) vers sa position basse, la paroi (31,32) exerce un effort sur le plan incliné (43,44) en faisant basculer le crochet vers le tiroir, dans une position de verrouillage de la pièce,
- tandis que, lorsque le tiroir est sa position haute, le plan incliné (43,44) est sensiblement logé dans l'échancrure (31,32) et le crochet est dans une position de libération de la pièce.

7. Dispositif selon la revendication 6, **caractérisé en ce que** le boîtier comporte des moyens de maintien du crochet (45,46) pour empêcher un mouvement de translation du crochet tout en autorisant un pivotement.

8. Dispositif consigneur selon l'une des revendications précédentes, **caractérisé en ce qu'**il est destiné à être monté sur un chariot muni d'un dossier repliable (SB), en regard du consigneur, et **en ce qu'**une partie du boîtier (C1) est sensiblement échancrée pour permettre un libre mouvement de rabattement du dossier, sans buter contre le consigneur.

9. Dispositif consigneur selon l'une des revendications précédentes, **caractérisé en ce qu'**il comporte au moins une vis auto-taraudante (V2), de fixation sur la barre-poignée (BP).

10. Dispositif consigneur selon l'une des revendications précédentes, **caractérisé en ce que** la clé (5) comporte une pluralité de rainures (55) dans sa partie de préhension (54).

11. Dispositif consigneur selon l'une des revendications précédentes, **caractérisé en ce que** la fente d'entrée de pièce (62,63) est conformée dans une concavité du boîtier (C2), munie d'une lèvre de renfort (61).

12. Dispositif consigneur selon l'une des revendications précédentes, **caractérisé en ce qu'**il est agencé pour admettre une pluralité de types de pièce (P1,P2), et **en ce que** le tiroir comporte une pluralité de paires de butées de pièce (BP11,BP12,BP21,BP22), les butées d'une même paire étant espacées d'une distance choisie, fonction d'un type de pièce correspondant.

13. Dispositif selon la revendication 12, **caractérisé en ce que** le boîtier comprend une pluralité de fentes (62,63) de pièce.

14. Dispositif consigneur selon l'une des revendications précédentes, **caractérisé en ce que** l'équipage (1) est réalisé d'une pièce monobloc, en matière métallique.

15. Dispositif consigneur selon l'une des revendications 5 et 6, **caractérisé en ce que** le troisième loquet (41,42) est réalisé dans une matière métallique.

16. Dispositif consigneur selon l'une des revendications 5 et 6, **caractérisé en ce que** le troisième loquet (41,42) est réalisé dans une matière plastique et, de préférence, muni d'au moins une nervure de renfort (410).

17. Dispositif consigneur selon l'une des revendications 1 à 13, 15 et 16, **caractérisé en ce que** l'équipage (1) est réalisé d'une pièce monobloc, en matière plastique.

18. Dispositif consigneur selon la revendication 17, **caractérisé en ce que** le second loquet (12,13) au moins de l'équipage (1), comporte au moins une nervure de renfort (120).

19. Dispositif consigneur selon l'une des revendications 17 et 18, **caractérisé en ce que** l'équipage mobile comporte un axe de basculement, réalisé sous la forme d'une tige (2) surmoulée à proximité du coude (16).

## Claims

1. Deposit-retaining device for a trolley, of the type comprising a housing (C1, C2), provided with means for attachment (V2) to part of a trolley, particularly its handlebar (BPO), and a flexible connector such as a chain (CH) from which is suspended a coupling member of a specific form known as a key (5), said housing comprising on the inside:
- a key slide (5) and a coin or token slide (P1, P2), opposite corresponding entry slots for a key (7) and coin (62, 63),
- a drawer (3) comprising at least one coin stop (BP11, BP21) and capable of moving within the coin slide in the process of inserting a coin in the corresponding slot, and
- a moveable assembly comprising:
a) at least one first latch (14, 15) for locking the drawer (3) in a locking position for the coin and a release position for the key, and
b) at least one second latch (12, 13) for preventing the key from being removed while freeing the drawer towards a locking position for the key and a release position for the coin,
**characterised in that** the plane of insertion of the coin is substantially perpendicular to the plane of insertion of the key, which is deemed to be substantially horizontal, so as to reduce the bulk of the deposit-retaining device,
**in that** the movable assembly comprises an elbowed member (1) pivoting substantially on its elbow (16) and carrying, on either side of the elbow, the first latch (14, 15) and the second latch (12, 13),
and **in that** the member further comprises, nearest the second latch, at least one key stop (10, 11) delimiting the key slide,
such that the insertion of a key, by pushing back the key stop, causes the member to pivot, thereby releasing the drawer into a top position, while the insertion of a coin, by pushing the drawer into a bottom position, causes the member to pivot in the other direction, thereby releasing the key and securing the drawer in its bottom position.

2. Deposit-retaining device according to claim 1, **characterised in that** it comprises first spring means (23, 24) on which the drawer (3) bears, which are mounted in compression in the housing (C1) when the drawer is in its bottom position.

3. Deposit-retaining device according to claim 2, **characterised in that** the elbow (16, 2) of the member is arranged to bear on the first spring means (23, 24) and **in that** the device comprises means (21, 22) for retaining part of the member, on the side nearest the first latch (14, 15), so that when the drawer (3) is moved towards its bottom position the first spring means (23, 24) are compressed and the member pivots, thereby releasing the key.

4. Deposit-retaining device according to claim 3, **characterised in that** it comprises second spring means (21, 22) for retaining the member, comprising one end which is integral with the housing and another end which is integral with said part of the member nearest the first latch.

5. Deposit-retaining device according to any one of the preceding claims, **characterised in that** the movable assembly further comprises at least one third latch (41, 42) adapted to co-operate with the drawer (3):
- in order to block a coin (P1, P2) inserted in the coin slide when the drawer (3) is in its bottom position, and
- in order to release this coin when the drawer (3) is in its upper position.

6. Deposit-retaining device according to claim 5, **characterised in that** the third latch is made in the general form of a hook (41, 42) turned towards the drawer (3) and arranged against a side wall of the drawer (31, 32), and **in that** said side wall comprises a notch, while the hook comprises, opposite the wall, a plane (43, 44) inclined towards the drawer and adapted to co-operate with the notch (31, 32), so that:
- when the drawer (3) moves relative to the hook (41, 42) towards its bottom position, the wall (31, 32) exerts a force on the inclined plane (43, 44), causing the hook to pivot towards the drawer into a locking position for the coin,
- whereas, when the drawer is in its top position, the inclined plane (43, 44) is substantially accommodated in the notch (31, 32), and the hook is in a release position for the coin.

7. Device according to claim 6, **characterised in that** the housing comprises means for holding the hook (45, 46) in order to prevent a translatory movement of the hook while allowing it to pivot.

8. Deposit-retaining device according to any one of the preceding claims, **characterised in that** it is intended to be mounted on a trolley having a foldable backrest (SB), opposite the deposit-retaining device, and **in that** part of the housing (C1) is substantially notched in order to allow the backrest to fold back freely without abutting on the deposit-retaining device.

9. Deposit-retaining device according to one of the preceding claims, **characterised in that** it comprises at least one self-tapping screw (V2) for fixing to the handlebar (BP).

10. Deposit-retaining device according to any one of the preceding claims, **characterised in that** the key (5) comprises a plurality of grooves (55) in its gripping part (54).

11. Deposit-retaining device according to one of the preceding claims, **characterised in that** the coin entry slot (62, 63) is formed in a concavity in the housing (C2), provided with a reinforcing lip (61).

12. Deposit-retaining device according to one of the preceding claims, **characterised in that** it is arranged to accept a plurality of types of coin (P1, P2) and **in that** the drawer comprises a plurality of pairs of coin stops (BP11, BP12, BP21, BP22), the stops in any one pair being spaced at a certain distance depending on a particular type of coin.

13. Device according to claim 12, **characterised in that** the housing comprises a plurality of coin slots (62, 63).

14. Deposit-retaining device according to one of the preceding claims, **characterised in that** the member (1) is made in one piece from a metallic material.

15. Deposit-retaining device according to one of claims 5 and 6, **characterised in that** the third latch (41, 42) is made of a metallic material.

16. Deposit-retaining device according to one of claims 5 and 6, **characterised in that** the third latch (41, 42) is made of a plastic material and preferably provided with at least one reinforcing rib (410).

17. Deposit-retaining device according to one of claims 1 to 13, 15 and 16, **characterised in that** the member (1) is made in one piece from a plastic material.

18. Deposit-retaining device according to claim 17, **characterised in that** the second latch (12, 13) at least of the member (1) comprises at least one reinforcing rib (120).

19. Deposit-retaining device according to one of claims 17 and 18, **characterised in that** the movable member comprises a pivot axis in the form of an overmoulded rod (2) close to the elbow (16).

## Patentansprüche

1. Pfandvorrichtung für Einkaufswagen, von der Art, die ein Gehäuse (C1, C2) aufweist, ausgestattet mit Mitteln zur Befestigung (V2) an einem Abschnitt eines Einkaufswagens, insbesondere seiner Griffstange (BPO), sowie mit einer gelenkigen Verbindung, wie beispielsweise eine Kette (CH), an der eine Koppelungseinrichtung von spezifischer Form hängt, die als Schlüssel (5) bezeichnet wird, wobei das Gehäuse im Inneren aufweist:
- einen Schlüsselgang (5) und einen Münz- oder Markengang (P1, P2), in Richtung der entsprechenden Eingangsschlitze für einen Schlüssel (7) und eine Münze (62, 63),
- einen Einschub (3), der mindestens einen Münzanschlag (BP11, BP21) aufweist und der in der Lage ist, in den Münzgang unter der Einwirkung des Einführens einer Münze in den entsprechenden Schlitz verschoben zu werden, und
- eine bewegliche Einheit, mit
a) mindestens einem ersten Fallriegel (14, 15) zum Blockieren des Einschubs (3) in einer Verriegelungsstellung der Münze und einer Freigabestellung des Schlüssels, und
b) mindestens einem zweiten Fallriegel (12, 13), um ein Entfernen des Schlüssels zu verhindern, indem der Einschub in Richtung einer Verriegelungsstellung des Schlüssels und einer Freigabestellung der Münze freigegeben wird,
**dadurch gekennzeichnet,**
**dass** die Einführungsebene der Münze im wesentlichen senkrecht zu der Einführungsebene des Schlüssels verläuft, die als im wesentlichen waagrecht betrachtet werden kann, um den Platzbedarf der Pfandvorrichtung zu verringern,
**dass** die bewegliche Einheit ein gebogenes Element (1) aufweist, das im wesentlichen um seine Biegung (16) kippt, und das auf der einen und der anderen Seite der Biegung den ersten Fallriegel (14, 15) und den zweiten Fallriegel (12, 13) trägt,
und **dass** das Element darüber hinaus auf der Seite des zweiten Fallriegels mindestens einen Schlüsselanschlag (10, 11) aufweist, der den Schlüsselgang begrenzt,
so dass das Einführen eines Schlüssels durch Verschieben des Schlüsselanschlags ein Kippen des Elements bewirkt, wodurch der Einschub in Richtung einer oberen Stellung freigegeben wird, wohingegen das Einführen einer Münze durch Verschieben des Einschubs in Richtung einer unteren Stellung das Kippen des Elements in die andere Richtung bewirkt, wobei der Schlüssel freigegeben wird und der Einschub in seiner unteren Stellung blockiert wird.

2. Pfandvorrichtung nach Anspruch 1, **dadurch gekennzeichnet, dass** sie erste Federelemente (23, 24) aufweist, auf die sich der Einschub (3) stützt, und die unter Druckbelastung im Gehäuse (C1) angebracht sind, wenn der Einschub sich in seiner unteren Stellung befindet.

3. Pfandvorrichtung nach Anspruch 2, **dadurch gekennzeichnet, dass** das Winkelstück (16, 2) des Elements derart angeordnet ist, dass es sich auf die ersten Federelemente (23, 24) aufstützt, und dadurch, dass die Vorrichtung Mittel (21, 22) zum Zurückhalten eines Abschnitts des Elements auf der Seite des ersten Fallriegels (14, 15) aufweist, so dass, wenn der Einschub (3) in Richtung seiner unteren Stellung verschoben wird, die ersten Federelemente (23, 24) komprimiert werden und das Element unter Freigabe des Schlüssels kippt.

4. Pfandvorrichtung nach Anspruch 3, **dadurch gekennzeichnet, dass** sie zweite Federmittel (21, 22) zum Zurückhalten des Elements aufweist, die ein Ende fest mit dem Gehäuse und das andere Ende fest mit dem besagten Abschnitt des Elements auf der Seite des ersten Fallriegels aufweisen.

5. Pfandvorrichtung nach einem der vorhergehenden Ansprüche, **dadurch gekennzeichnet, dass** die bewegliche Einheit darüber hinaus mindestens einen dritten Fallriegel (41, 42) aufweist, der geeignet ist, mit dem Einschub (3) zusammenzuwirken:
- um eine in den Münzgang eingeführte Münze (P1, P2) zu blockieren, wenn der Einschub (3) sich in seiner unteren Stellung befindet, und
- um diese Münze freizugeben, wenn der Einschub (3) sich in seiner oberen Stellung befindet.

6. Pfandvorrichtung nach Anspruch 5, **dadurch gekennzeichnet, dass** der dritte Fallriegel in der allgemeinen Form eines Hakens (41, 42) ausgeführt ist, der in Richtung des Einschubs (3) gedreht ist und der gegen eine Seitenwand des Einschubs (31, 32) geneigt ist, und dadurch, dass diese Seitenwand einen Einschnitt aufweist, während der Haken in Richtung der Wand eine in Richtung des Einschubs geneigte Ebene (43, 44) aufweist, und der geeignet ist, mit dem Einschnitt (31, 32) zusammenzuwirken, derart::
- dass wenn der Einschub (3) sich bezüglich des Hakens (41, 42) in Richtung seiner unteren Stellung verschiebt, die Wand (31, 32) eine Kraft auf die geneigte Ebene (43, 44) ausübt, in dem sie ein Kippen des Hakens in Richtung des Einschubs in die Verriegelungsstellung der Münze bewirkt,
- wohingegen, wenn der Einschub sich in seiner oberen Stellung befindet, die geneigte Ebene (43, 44) im wesentlichen an dem Einschnitt (31, 32) anliegt und der Haken sich in einer Stellung der Münzfreigabe befindet.

7. Pfandvorrichtung nach Anspruch 6, **dadurch gekennzeichnet, dass** das Gehäuse Mittel zur Halterung des Hakens (45, 46) aufweist, um eine Parallelverschiebung des Hakens zu verhindern, wobei eine Schwenkbewegung ausdrücklich zugelassen wird.

8. Pfandvorrichtung nach einem der vorhergehenden Ansprüche, **dadurch gekennzeichnet, dass** sie dazu bestimmt ist, auf einem Einkaufswagen montiert zu sein, der aus Sicht des Pfandgebers mit einer faltbaren Rückseite (SB) ausgestattet ist und dadurch, dass ein Abschnitt des Gehäuses (C1) im wesentlichen bogenförmig ausgeschnitten ist, um eine freie Absenkbewegung der Rückseite zu ermöglichen, ohne gegen den Pfandgeber zu stoßen.

9. Pfandvorrichtung nach einem der vorhergehenden Ansprüche, **dadurch gekennzeichnet, dass** sie mindestens eine Schraube mit selbstschneidendem Gewinde (V2) zur Befestigung auf der Griffstange (BP) aufweist.

10. Pfandvorrichtung nach einem der vorhergehenden Ansprüche, **dadurch gekennzeichnet, dass** der Schlüssel (5) eine Vielzahl von Nuten (55) in seinem Griffbereich (54) aufweist.

11. Pfandvorrichtung nach einem der vorhergehenden Ansprüche, **dadurch gekennzeichnet, dass** der Münzeingabeschlitz (62, 63) in einer Vertiefung des Gehäuses (C2) angepasst ist, die mit einer Verstärkungslippe (61) ausgestattet ist.

12. Pfandvorrichtung nach einem der vorhergehenden Ansprüche, **dadurch gekennzeichnet, dass** sie eingerichtet ist, eine Vielzahl von Münztypen (P1, P2) anzunehmen, und dadurch, dass der Einschub eine Vielzahl von Münzanschlagspaaren (BP11, BP12, BP21, BP22) aufweist, wobei die Anschläge eines selben Paares in einem vorbestimmten Abstand beabstandet sind, und der vorbestimmte Abstand von einem Münztyp abhängt.

13. Pfandvorrichtung nach Anspruch 12, **dadurch gekennzeichnet, dass** das Gehäuse eine Vielzahl von Münzschlitzen (62, 63) aufweist.

14. Pfandvorrichtung nach einem der vorhergehenden Ansprüche, **dadurch gekennzeichnet, dass** das Element (1) aus einem Stück in Metall ausgeführt ist.

15. Pfandvorrichtung nach Anspruch 5 oder 6, **dadurch gekennzeichnet, dass** der dritte Fallriegel (41, 42) in Metall ausgeführt ist.

16. Pfandvorrichtung nach Anspruch 5 oder 6, **dadurch gekennzeichnet, dass** der dritte Fallriegel (41, 42) in Kunststoffmaterial ausgeführt ist und vorzugsweise mit mindestens einer Verstärkungsrippe (410) ausgestattet ist.

17. Pfandvorrichtung nach einem der Ansprüche 1 bis 13, 15 oder 16, **dadurch gekennzeichnet, dass** das Element (1) aus einem Stück aus Kunststoffmaterial ausgeführt ist.

18. Pfandvorrichtung nach Anspruch 17, **dadurch gekennzeichnet, dass** der zweite Fallriegel (12, 13) zumindest des Elementes (1) mindestens eine Verstärkungsrippe (120) aufweist.

19. Pfandvorrichtung nach Anspruch 17 oder 18, **dadurch gekennzeichnet, dass** das bewegliche Element eine Kippachse aufweist, die in der Form eines Stiftes (2) ausgeführt ist, der in der Nähe der Biegung (16) angeformt ist.
